# FASCICULE DE BREVET EUROPEEN

(11) **EP 1 731 052 B1**
(45) Date de publication et mention de la délivrance du brevet: **21.11.2012**
(21) Numéro de dépôt: 05012513.7
(22) Date de dépôt: 10.06.2005
(51) Int. Cl.: A44C 5/00, A44C 11/00

(54) **Collier ou bracelet à maillons régulièrement espacés sur un lien souple**
Hals- oder Armband mit regelmässig angeordneten Gliedern auf einem flexiblen Band
Necklace or bracelet with regularly spaced links on a flexible strand

(43) Date de publication de la demande: 13.12.2006
(73) Titulaire: The Swatch Group Management Services AG, 2501 Biel (CH)
(72) Inventeur: Bolzt, Sébastien, 2000 Neuchâtel (CH); Leo, Domenico, 2735 Bévilard (CH); Apotheloz, David, 2035 Corcelles (CH)
(74) Mandataire: Couillard, Yann Luc Raymond

(56) Documents cités:
- EP-A1- 0 799 587
- US-A- 4 237 702
- US-A1- 2003 154 742
- US-B1- 6 220 010

## Description

### DOMAINE TECHNIQUE

L'invention concerne un collier ou un bracelet à maillons régulièrement espacés sur un lien souple.

Le but de la présente invention est de proposer un article de fantaisie ayant un aspect plaisant, aisément modifiable pour l'adapter aux tendances de la mode, de prix de revient bas et facile à ajuster en dimension.

### ARRIERE PLAN TECHNOLOGIQUE

Divers dispositifs, notamment dans le domaine de l'horlogerie, permettent d'assembler un ensemble d'éléments décoratifs sur un lien souple, par exemple pour former un bracelet de montre ou un collier. Des maillons sont alors agencés selon différentes variantes pour constituer un ensemble articulé plus ou moins rigide.

Dans le domaine technique divers dispositifs concernent des maillons articulés les uns sur les autres pour former un bracelet ou un collier mais ces dispositifs basés sur le principe de l'articulation des maillons entre eux ne permettent pas d'espacer lesdits maillons le long de la chaîne d'assemblage en raison de la nécessaire juxtaposition des éléments.

Un bracelet composé de maillons reliés ensemble à l'aide de goupilles est connu, il existe également des maillons en forme de cadre, tel que décrit dans le document FR 1 603 836 et plusieurs exemples de cette conception de réalisation de colliers ou bracelets dans lesquelles les maillons sont agencés les uns par rapport aux autres au moyen de pièces de liaison et d'articulations plus ou moins sophistiquées.

La complexité de ce type d'articulation étant à l'origine de nombreux problèmes lors de l'utilisation il a été envisagé l'emploi d'un ou de plusieurs liens souples, qui généralement traversent les maillons, pour tenter de résoudre cette difficufté. De tels systèmes sont décrits par exemple dans les documents CH 490 827 et CH 482 420.

Dans le domaine de la bijouterie il est bien connu d'utiliser un lien traversant les éléments décoratifs ou les bijoux et d'enfiler simplement ceux-ci les uns à la suite des autres. Une telle disposition conduit, lorsque les éléments ne sont pas en assez grand nombre, c'est-à-dire pas juxtaposables, à des espaces vides inégalement répartis et à un ensemble inélégant lors du port du collier ou du bracelet par l'utilisateur.

Le document EP 0 799 587 est un exemple d'éléments décoratifs rapportés sur une chaîne. Chaque élément décoratif comporte deux parties qui se vissent l'une sur l'autre en laissant un interstice destiné à recevoir une décoration. Quand les deux parties sont vissées, l'une est déformée par l'autre afin d'écraser la chaîne. Ainsi, l'élément décoratif devient fixe le long de la chaîne.

Le maintien des éléments décoratifs sur le lien souple est indispensable lorsqu'une configuration de chaîne avec préservation d'espaces vides est souhaitée, c'est-à-dire dans la situation dans laquelle les maillons ou les éléments décoratifs ne sont pas juxtaposés pour former un ensemble continu. Une telle disposition peut être souhaitée lorsque les éléments décoratifs sont volumineux ou lorsque, par exemple, l'habillage des maillons change d'un élément à l'autre.

Un premier problème à résoudre consiste ainsi en la possibilité d'agencement des maillons le long d'un collier ou d'un bracelet de manière discontinue avec possibilité de maintien desdits maillons en des positions prédéfinies.

II est par ailleurs connu d'agencer sur un lien souple des éléments articulés les uns par rapport aux autres de manière complexe entre eux, par exemple par emboîtement, tel que cela est décrit dans le document FR 2 036 330.

Il a aussi été présenté des bracelets dans lesquels un ou plusieurs liens souples traversent des maillons et sont maintenus par pincement ou déformation de l'élément lui-même, tel que cela est illustré dans le brevet CH 515 005.

Le document EP 167 891 relatif à un bracelet-montre comprenant une pluralité d'éléments articulés les uns par rapport aux autres, et dans lequel les maillons comportent deux canaux longitudinaux permettant le passage des liens souples, présente une conception d'assemblage et de maintien voisine de celle citée précédemment.

La fixation d'éléments décoratifs sur un lien souple au moyen de vis de serrage traversant lesdits éléments a également été décrite, un tel dispositif permet la parfaite liberté de mouvement des maillons relativement les uns par rapport aux autres mais emploie des petites pièces en grand nombre, difficiles à assembler industriellement.

Le document US 4 237 702 A décrit un colliere formé de maillons enfilés sur un lien souple.

L'étude de l'art antérieur montre que plusieurs dispositifs permettent de résoudre ce problème connu de l'espacement des maillons ou des éléments décoratifs le long du lien souple, toutefois les systèmes présentent usuellement l'inconvénient majeur de rendre difficile, voire impossible, le remplacement des éléments assemblés et de compliquer à la fois l'ajustement de la longueur de l'ensemble et le positionnement des éléments individuels longitudinalement.

D'un point de vue esthétique la maîtrise de l'enchaînement et de la localisation des éléments est fréquemment recherchée, par exemple pour les colliers en bijouterie. Il peut par exemple être envisagé de placer un ensemble juxtaposé de perles, puis un espace vide, une perle noire, un espace vide, un autre bijou, et à nouveau un ensemble de perles, pour constituer des enchaînements originaux.

Un deuxième problème consiste donc en la réalisation d'un ensemble dont les éléments individuels sont faciles à agencer, et notamment en maintenant la possibilité d'espaces libres le long du collier ou du bracelet, entre les maillons, tout en assurant l'immobilisation desdits maillons dans la position qui leur est conférée.

Dans la technique connue permettant la fabrication de bracelet ou de colliers les diverses tentatives pour résoudre les problèmes précédents ont conduit à des solutions complexes et de mise en oeuvre souvent délicates, un troisième problème se pose, économique celui-là, pour la production en grandes séries de ces bracelets ou colliers.Il est en effet déterminant de produire des maillons techniquement simples pour des prix de revient aussi bas que possible.

Actuellement dans le domaine de la bijouterie ou de l'horiogerie les habillages recouvrant les pièces ou les assemblages réalisés sont difficilement modifiables. Un quatrième problème est lié à la facilité de remplacement des éléments d'habillage portés par les maillons pour les adapter à la mode et à la convenance des utilisateurs, que cela puisse être exécuté par les utilisateurs ou lors de la fabrication.

Lesdits habillages et l'ensemble articulés de maillons sur un lien souple doivent par ailleurs répondre aux nécessaires critères de solidité et de durabilité lors de l'utilisation prolongée du collier ou du bracelet.

### RESUME DE L'INVENTION

La présente invention qui consiste donc en un collier ou un bracelet comportant des maillons et un lien souple a pour objectif de résoudre ces principales difficultés.

A cet effet chaque maillon est constitué par un ensemble de pièces comportant au moins deux bouchons traversés par un canal pour recevoir le lien et d'un élément décoratif d'habillage maintenu entre les têtes des bouchons, lesdits bouchons comportant, d'une part des moyens d'assemblage de leurs pieds de préférence sans exercer de contraintes mécaniques sur l'élément décoratif d'habillage, d'autre part des moyens de blocage au niveau de la jonction de leurs pieds pour immobiliser chaque maillon à un endroit choisi du lien.

Les bouchons peuvent être assemblés au moyen de parties complémentaires mâle et femelle prévues dans leurs pieds. Ils peuvent également être assemblés au moyen d'un tube intermédiaire rigide entourant leur pied, ledit tube étant lui-même entouré de l'élément décoratif d'habillage ou pouvant constituer ledit élément décoratif.

Les moyens de blocage peuvent être constitués par un agencement particulier au niveau des pieds, ou par interposition d'un insert exerçant un effet compressif sur le lien ou permettant au contraire une expansion d'une partie élastomère du lien.

Un bracelet ou un collier selon l'invention présente de multiples avantages par rapport à l'art antérieur connu :
- Les maillons peuvent être positionnés à volonté le long du lien souple formant support, et notamment avec des espaces laissés libres, sans risque de coulissement. Différents habillages portés par les maillons peuvent ainsi être disposés avec un espacement régulier sans interposition d'une pièce intermédiaire.
- Les maillons n'étant pas articulés les uns avec les autres, le bracelet ou le collier dispose d'une grande flexibilité.
- En raison de la grande facilité de verrouillage et de déverrouillage des maillons ceux-ci peuvent être ajustés en nombre et en positionnement de façon aisée.
- La fabrication des différents éléments constitutifs des maillons et l'assemblage du bracelet ou du collier sont réalisables pour un prix de revient modique, ce qui conduit à prendre essentiellement en compte, pour le coût global payé par le client, le coût de l'habillage.
- La grande facilité d'assemblage et de modification d'un ensemble de maillons autorise des modifications de l'habillage en fonction de la mode ou des goûts des utilisateurs, il peut même être envisagé que lesdits utilisateurs fabriquent des bracelets ou des colliers à convenance après acquisition des éléments constitutifs des maillons et d'habillages variés.

### BREVE DESCRIPTION DES DESSINS

D'autres caractéristiques et avantages de l'invention se dégageront de la description qui va suivre de différents exemples d'exécution en référence aux dessins annexés dans lesquels :
- La figure 1 est une vue d'ensemble d'un collier selon l'invention;
- La figure 2 est une vue en coupe d'un maillon selon un premier mode de réalisation de l'invention;
- La figure 2A montre d'autres moyens de blocage du maillon représenté à la figure 2;
- La figure 3 est une vue en coupe d'un maillon selon une variante du premier mode de réalisation;
- Les figures 4A et 4B montrent différentes formes de liens souples utilisables selon l'invention;
- La figure 5 est une vue en coupe d'un maillon selon une deuxième variante du premier mode de réalisation, et
- La figure 6 est une vue en coupe d'un maillon selon un deuxième mode de réalisation de l'invention.

### DESCRIPTION DETAILLEE DE L'INVENTION

La figure 1 présente un collier comprenant des maillons 1 disposés sur un lien souple 2, fermé par un fermoir 5. Dans cet exemple les maillons sont contigus par un angle mais il peut tout à fait être envisagé dans le cadre de l'invention de placer les maillons plus écartés les uns des autres.

Les figures 2 à 5 permettent de décrire plus en détails divers variantes d'un premier mode de réalisation concernant notamment un premier moyen d'assemblage de maillons 1 sur un lien souple 2.

Dans la suite de la description, on entend par "lien souple", tout lien pouvant supporter une certaine courbure pour former sans rupture un collier ou un bracelet comportant un fermoir 5.

Comme on le voit sur la première variante représentée à la figure 2, le maillon 1 est formé de seulement trois pièces, à savoir deux bouchons 3, 4, comportant des têtes 3a, 4a, de section supérieure aux pieds 3b, 4b, traversés par un canal 7 permettant le passage du lien 2 à frottement gras ou à jeu. Les portés formées entre les têtes 3a, 4a et les pieds 3b, 4b des deux bouchons 3, 4, qui ont une forme en T, permettent de maintenir un élément décoratif d'habillage 9 lorsque les bouchons 3,4 sont rendus solidaires par les pieds 3b, 4b. Dans ce premier mode de réalisation, les pieds 3b, 4b sont conçus avec des parties complémentaires mâle 13 et femelle 14.

Les parties complémentaires mâle 13 et femelle 14 sont assemblées de façon connue dans leurs zones de recouvrement par exemple par collage, chassage, clipsage, vissage ou par un dispositif à baïonnette. Le chassage est le mode de réalisation préféré, car la fabrication des bouchons 3, 4 est plus simple et plus économique, tout en permettant un démontage éventuel pour remplacer un élément décoratif d'habillage 9 par un autre.

Dans cette première variante les moyens de blocage consistent simplement en un espace 16 formé dans le fond de la partie femelle 14 et ayant une section un peu supérieure à la section du canal 7 pour le passage d'un lien souple 2 représenté aux figures 4A et 4B.

La figure 4A montre un premier mode de réalisation du lien 2 qui comporte une âme 2a non déformable, par exemple en acier sur laquelle on a rapporté par surmoulage des boules 11a d'élastomère. Ces boules 11a d'élastomère peuvent être comprimées dans le canal 7 et reprendre leur expansion dans l'espace 16 pour bloquer un maillon 1.

La figure 4B montre un deuxième mode de réalisation du lien 2 qui comporte alors une âme 2b déformable dans laquelle on vient par écrasement former des "pastilles" 11b qui s'étendent au delà de la section du lien 2. Ces pastilles peuvent, comme précédemment être comprimées dans le canal 7 et reprendre leur expansion dans l'espace 16.

Il est également possible d'utiliser un lien souple 2 ne comportant ni renflement 11a, ni déformation par écrasement 11b, à condition que ledit lien ait une gaine extérieure déformable. Les moyens de blocage des maillons 1 sur le lien 2 sont alors ceux représentés à la figure 2A. Comme on le voit, le canal 7 du bouchon femelle 4 présente prés de son extrémité intérieure un rétrécissement 17 qui permet de pincer le lien 2. De façon équivalente le rétrécissement 17 peut être prévu près de l'extrémité intérieure du bouchon 3. Il est même possible de prévoir un rétrécissement 17 près des extrémités des deux bouchons 3, 4, ce qui contribuerait à renforcer, voire à remplacer, les moyens d'assemblage des deux bouchons qui pourraient alors être assemblés simplement à frottement gras.

En se référant maintenant à la figure 3, on a représenté une variante du premier mode de réalisation qui comporte une pièce de plus. On voit en effet que l'espace 16, entre le fond de la partie femelle 14 et l'extrémité de la partie mâle 13 permet de loger un insert 6. L'insert 6 comporte dans l'axe des canaux 7 un passage traversant 8 ayant dans sa partie sensiblement médiane un évidement 18. L'évidement 18 a la même fonction que l'espace 16 dans le mode de réalisation précédemment décrit et permet de bloquer les maillons sur des liens du type de ceux représentés aux figures 4A et 4B. L'insert 6, qui ne sera en aucun cas visible une fois le maillon assemblé, peut par exemple être fabriqué par injection-moulage d'un matériau plastique rigide. Il peut également être réalisé en un matériau plastique déformable. Dans ce cas, les canaux 7 peuvent avoir une section sensiblement égale à celle des parties surmoulées 11a ou déformées 11b du lien 2, et le passage traversant 8 avoir une section légèrement inférieure pour permettre un passage en force jusqu'à l'évidement 18.

La figure 5 représente une autre variante dans laquelle l'insert 6, réalisé en un matériau déformable tel qu'un élastomère présente un rétrécissement 10 inférieur à la section du lien 2. Cette variante de réalisation permet à l'utilisateur de choisir l'espacement qu'il souhaite entre chaque maillon 1.

En se référant maintenant à la figure 6, on a représenté un autre mode de réalisation qui diffère de ceux précédemment décrits en ce que les deux bouchons 3, 4 sont tout à fait identiques, et en ce que ensemble formant un maillon comporte une pièce additionnelle d'assemblage, à savoir un tube rigide 15 qui vient entourer les pieds 3b, 4b en étant solidarisé à ceux-ci par les moyens précédemment décrits. L'élément décoratif d'habillage 9 est monté à frottement gras sur ledit tube, c'est-à-dire sans contrainte mécanique sur ledit élément d'habillage, notamment lorsqu'il est réalisé en un matériau fragile, tel que la céramique ou le verre. Lorsque l'élément d'habillage 9 est réalisé en un matériau capable de résister aux contraintes mécaniques, notamment aux contraintes d'assemblage, il peut former qu'une seule pièce avec le tube 15. Les pieds 3b, 4b ont une longueur telle qu'ils forment avec les parois inteme du tube 15 un espace 16 à l'intérieur duquel est disposé un insert 6. Dans l'exemple représenté, il s'agit d'un insert compressif, c'est-à-dire ayant un passage traversant 8 de plus faible section que la section du lien 2. Il est bien évident, sans sortir du cadre de la présente invention, d'adapter les variantes du premier mode de réalisation à ce deuxième mode de réalisation.

Bien que ce deuxième mode de réalisation soit celui qui comporte le plus grand nombre de pièces, il correspond à un mode de réalisation préféré, en particulier parce que les deux bouchons étant identiques, la fabrication ne demande pas de réaliser plus de pièces différentes, et l'assemblage des différentes pièces est facilité.

Selon l'invention, et pour les deux modes de réalisation et en fonction des variantes présentées, chaque maillon peut être assemblé avant montage sur le lien, ou au contraire être mis en place élément par élément de la manière suivante, en prenant le deuxième mode de réalisation à titre d'exemple :
- les différents éléments constitutifs d'un maillon 1 sont glissés sur le lien souple 2 dans l'ordre adapté, l'insert étant positionné à l'endroit choisi pour le maillon.
- Le bouchon 3 est engagé complètement dans le tube rigide d'assemblage 15 afin de l'obturer.
- L'élément décoratif 9 est enfilé sur le tube rigide.
- Le bouchon 4 est appuyé contre l'insert 6.
- Les deux ensembles précédents sont emboîtés de manière à ce que l'insert 6 reste positionné au milieu du maillon, et notamment sur la partie comprenant le renflement ou le rétrécissement, selon les variantes envisagées. L'emboîtement des différents éléments entraîne un pincement du lien souple et l'immobilization du maillon, ou permet au contraire l'encliquetage dans l'insert.

Lorsque les maillons doivent être remplacés ou disposés différemment il suffit d'écarter les deux bouchons pour dégager la partie centrale composant le verrouillage du maillon sur le lien souple.

Plusieurs autres variantes peuvent être envisagées sans sortir du cadre de l'invention, notamment l'un des bouchons peut comporter sur sa face interne une partie déformable. Cette partie déformable pouvant être par exemple liée à la structure du bouchon ou formée avec un matériau complémentaire ajouté.

Diverses formes de bouchons ont été présentées dans la description de l'invention, il existe de nombreuses autres variantes avec des conformations plus ou moins complexes permettant de multiples emboîtements à l'intérieur du tube rigide d'assemblage.

De la même façon les matériaux employés pour constituer les bouchons peuvent être très variés, il seront cependant préférentiellement choisis en fonction de leur esthétique et de leur coût. Ainsi, par exemple, il peut être imaginé l'emploi de plastique transparent contenant des inclusions irisées ou nacrées sous forme de paillettes, des bouchons revêtus d'une peinture, dorée ou argentée, et une multitude d'effets optiques en compléments de l'habillage lui-même.

II est également possible de prévoir des liens souples disposant d'autres reliefs que ceux exposés précédemment, il peut par exemple être envisagé l'emploi de petits tubes thermorétractables mis en place au choix de l'utilisateur et formant des surépaisseurs cylindriques utilisables pour le positionnement des maillons, en lieu et place des renflements précédemment décrits. Une grande variété de matériaux peut être employée.

Les dimensions des maillons peuvent être plus ou moins importantes en fonction de l'habillage porté et de l'aspect esthétique souhaité pour le collier ou le bracelet Sans sortir du cadre de finventivn le diamètre de la gaine de chassage et sa longueur peuvent varier dans une large mesure.

Les maillons représentés dans les différentes variantes exposées sont préférentiellement cylindriques il est cependant tout à fait concevable de fabriquer un collier ou un bracelet avec des maillons de forme ovoïde, sphérique, polygonale ou autre, selon le principe décrit dans l'invention.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Collier ou bracelet formé de maillons (1) enfilés et positionnées à espaces fixes sur un lien souple (2) comportant des renflements (11a) disposés à espacement régulier, **caractérisé en ce que** chaque maillon (1) est constitué par un ensemble de pièces (3, 4, 6, 9, 15) comportant au moins deux bouchons (3, 4), pourvus chacun d'un canal (7) traversant respectivement leurs têtes (3a, 4a) et leurs pieds (3b, 4b) pour le passage du lien (2) et un élément décoratif d'habillage (9), lesdits bouchons (3, 4) comportant d'une part des moyens d'assemblage (13, 14; 15) de leurs pieds (3b, 4b) pour maintenir ledit élément d'habillage (9) entre leurs têtes (3a, 4a), d'autre part des moyens de blocage (6, 16) au niveau de la jonction de leurs pieds (3b, 4b) formant une section supérieure (16, 18) à celle dudit canal (7) afin d'y recevoir un des renflements (11a) du lien souple (2) pour immobiliser chaque maillon selon ledit espacement régulier des renflements (11a) du lien (2).

2. Collier ou bracelet selon la revendication 1, **caractérisé en ce que** les moyens de blocage comportent un insert (6) logé entre lesdits bouchons et comprenant un passage traversant (8) formant ladite section supérieure (18) à celle du canal (7).

3. Collier ou bracelet formé de maillons (1) enfilés et positionnées à espaces fixes sur un lien souple (2) comportant des rétrécissements (11 b) disposés à espacement régulier, **caractérisé en ce que** chaque maillon (1) est constitué par un ensemble de pièces (3, 4, 6, 9, 15) comportant au moins deux bouchons (3, 4), pourvus chacun d'un canal (7) traversant respectivement leurs têtes (3a, 4a) et leurs pieds (3b, 4b) pour le passage du lien (2) et un élément décoratif d'habillage (9), lesdits bouchons (3, 4) comportant d'une part des moyens d'assemblage (13, 14: 15) de leurs pieds (3b, 4b) pour maintenir ledit élément d'habillage (9) entre leurs têtes (3a, 4a), d'autre part des moyens de blocage (6, 16) au niveau de la jonction de leurs pieds (3b, 4b) formant une section inférieure (10, 17) que celle dudit canal (7) afin d'y recevoir un des rétrécissements (11b) du lien souple (2) pour immobiliser chaque maillon selon ledit espacement régulier des rétrécissements (11 b) du lien (2).

4. Collier ou bracelet selon la revendication 3, **caractérisé en ce que** les moyens de blocage comportent un Insert (6) logé entre lesdits bouchons et comprenant un passage traversant (8) formant ladite section inférieure (10) à celle du canal (7).

5. Collier ou bracelet selon l'une des revendications précédentes, **caractérisé en ce que** les moyens d'assemblage consistent en des parties complémentaires mâle (13) formée par un rétrécissement du pied (3a) et femelle (14) formée par un évidement complémentaire.

6. Collier ou bracelet selon l'une des revendications 1 à 4, **caractérisé en ce que** les bouchons (3, 4) sont identiques en ayant leurs pieds (3b, 4b) rendus solidaires au moyen d'un tube intercalaire rigide (15).

7. Collier ou bracelet selon la revendication 5 ou 6, **caractérisé en ce que** les moyens d'assemblage (13, 14; 15) permettent de rendre les bouchons (3, 4) solidaire par exemple par collage, chassage, clipsage, vissage ou par un dispositif à baïonnette.

8. Collier ou bracelet selon l'une des revendications précédentes, **caractérisé en ce que** l'élément décoratif d'habillage (9) est réalisé en un matériau cassant tels que la céramique ou le verre, et **en ce qu'**il est assemblé à frottement gras sur les moyens d'assemblage (13, 14, 15).

9. Collier ou bracelet selon la revendication 6, **caractérisé en ce que** le tube (15) et l'élément décoratif d'habillage (9) forment une seule pièce apte à supporter des contraintes mécaniques.

## Claims

1. Necklace or bracelet formed of links (1) threaded onto and positioned at fixed spaced on a flexible connecting member (2) including bulges (11 a) regularly spaced, **characterized in that** each link (1) is formed by an assembly of parts (3, 4, 6, 9, 15) including at least two caps (3, 4) each provided with a channel (7) respectively passing through the heads (3a, 4a) and feet (3b, 4b) thereof for the passage of the connecting member (2) and a decorative part (9), said caps (3, 4) including, on the one hand, means for assembling (13, 14; 15) their feet (3b, 4b) to hold said decorative part (9) between their heads (3a, 4a), and on the other hand, locking means (6, 16) at the junction of the their feet (3b, 4b) forming a larger section (16, 18) than the section of said channel (7) for receiving one of said bulges (11 a) of the connecting member (2) in order to immobilise each link at said regularly spaced bulges (11 a) of the connecting member (2).

2. Necklace or bracelet according to claim 1, **characterized in that** locking means comprise an insert (6) housed between said caps and including a through passage (8) and forming said larger section (18) than the section of the channel (7).

3. Necklace or bracelet formed of links (1) threaded onto and positioned at fixed spaced on a flexible connecting member (2) including narrow portions (11 b) regularly spaced, **characterized in that** each link (1) is formed by an assembly of parts (3, 4, 6, 9, 15) including at least two caps (3, 4) each provided with a channel (7) respectively passing through the heads (3a, 4a) and feet (3b, 4b) thereof for the passage of the connecting member (2) and a decorative part (9), said caps (3, 4) including, on the one hand, means for assembling (13, 14; 15) their feet (3b, 4b) to hold said decorative part (9) between their heads (3a, 4a), and on the other hand, locking means (6, 16) at the junction of the their feet (3b, 4b) forming a narrower section (10, 17) than the section of said channel (7) for receiving one of said narrow portions (11b) of the connecting member (2) in order to immobilise each link at said regularly spaced narrow portions (11b) of the connecting member (2).

4. Necklace or bracelet according to claim 3, **characterized in that** locking means comprise an insert (6) housed between said caps and including a through passage (8) and forming said narrower section (10) than the section of the channel (7).

5. Necklace or bracelet according to any of the preceding claims, **characterized in that** the assembly means consist of complementary male (13) and female (14) parts, said male part being formed by a narrow portion of the foot (3a) and said female part by a complementary recess.

6. Necklace or bracelet according to any of claims 1 to 4, **characterized in that** the caps (3, 4) are identical with the feet (3b, 4b) thereof secured by means of a rigid insert tube (15).

7. Necklace or bracelet according to claim 5 or 6, **characterized in that** the assembly means (13, 14; 15) enable the caps (3, 4) to be secured for example by bonding, driving in, snap fit, screwing or by a bayonet device.

8. Necklace or bracelet according to any of the preceding claims, **characterized in that** the decorative part (9) is made of a brittle material such as ceramic or glass, and **in that** said element is assembled with friction on the assembly means (13, 14, 15).

9. Necklace or bracelet according to claim 6, **characterized in that** the tube (15) and the decorative part (9) form a single piece able to support mechanical stress.

## Patentansprüche

1. Kollier oder Armband, das von Gliedern (1) gebildet ist, die auf einem biegsamen Band (2), das in regelmässigen Abständen angeordnete Verdickungen (11a) aufweist, aufgefädelt und in festen Abständen angeordnet sind, **dadurch gekennzeichnet, dass** jedes Glied (1) aus einer Einheit von Teilen (3, 4, 6, 9, 15) besteht, die wenigstens zwei Stopfen (3, 4) umfasst, die jeweils mit einem Kanal (7) versehen sind, der durch ihre Köpfe (3a, 4a) bzw. durch ihre Füsse (3b, 4b) hindurchgeht, um das Band (2) durchzulassen, und welche Einheit ein dekoratives Ummantelungselement (9) umfasst, wobei die Stopfen (3, 4) einerseits Mittel (13, 14; 15) zum Fügen ihrer Füsse (3b, 4b) umfassen, um das Ummantelungselement (9) zwischen ihren Köpfen (3a, 4a) festzuhalten, und andererseits im Bereich der Verbindungsstelle ihrer Füsse (3b, 4b) Blockierungsmittel (6, 16) umfassen, die einen Querschnitt (16, 18) bilden, der grösser ist als derjenige des Kanals (7), um eine der Verdickungen (11a) des biegsamen Bands (2) darin aufzunehmen, um jedes Glied gemäss den regelmässigen Abständen der Verdickungen (11 a) des Bands (2) zu blockieren.

2. Kollier oder Armband nach Anspruch 1, **dadurch gekennzeichnet, dass** die Blockierungsmittel einen Einsatz (6) umfassen, der zwischen den Stopfen eingebettet ist und einen hindurchgehenden Durchlass (8) umfasst, der den Querschnitt (18) bildet, der grösser ist als derjenige des Kanals (7).

3. Kollier oder Armband, das von Gliedern (1) gebildet ist, die auf einem biegsamen Band (2), das in regelmässigen Abständen angeordnete Verengungen (11b) aufweist, aufgefädelt und in festen Abständen angeordnet sind, **dadurch gekennzeichnet, dass** jedes Glied (1) aus einer Einheit von Teilen (3, 4, 6, 9, 15) besteht, die wenigstens zwei Stopfen (3, 4) umfasst, die jeweils mit einem Kanal (7) versehen sind, der durch ihre Köpfe (3a, 4a) bzw. durch ihre Füsse (3b, 4b) hindurchgeht, um das Band (2) durchzulassen, und welche Einheit ein dekoratives Ummantelungselement (9) umfasst, wobei die Stopfen (3, 4) einerseits Mittel (13, 14; 15) zum Fügen ihrer Füsse (3b, 4b) umfassen, um das Ummantelungselement (9) zwischen ihren Köpfen (3a, 4a) festzuhalten, und andererseits im Bereich der Verbindungsstelle ihrer Füsse (3b, 4b) Blockierungsmittel (6, 16) umfassen, die einen Querschnitt (10, 17) bilden, der kleiner ist als derjenige des Kanals (7), um eine der Verengungen (11 b) des biegsamen Bands (2) darin aufzunehmen, um jedes Glied gemäss den regelmässigen Abständen der Verengungen (11b) des Bands (2) zu blockieren.

4. Kollier oder Armband nach Anspruch 3, **dadurch gekennzeichnet, dass** die Blockierungsmittel einen Einsatz (6) umfassen, der zwischen den Stopfen eingebettet ist und einen hindurchgehenden Durchlass (8) umfasst, der den Querschnitt (10) bildet, der kleiner ist als derjenige des Kanals (7).

5. Kollier oder Armband nach einem der vorhergehenden Ansprüche, **dadurch gekennzeichnet, dass** die Fügungsmittel aus einem zusätzlichen Aussenteil (13), der von einer Verengung des Fusses (3a) gebildet ist, und aus einem zusätzlichen Innenteil (14), der von einer zusätzlichen Aussparung gebildet ist, bestehen.

6. Kollier oder Armband nach einem der Ansprüche 1 bis 4, **dadurch gekennzeichnet, dass** die Stopfen (3, 4) identisch sind, wobei ihre Füsse (3b, 4b) mittels eines starren eingefügten Rohrs (15) fest miteinander verbunden sind.

7. Kollier oder Armband nach Anspruch 5 oder 6, **dadurch gekennzeichnet, dass** die Fügungsmittel (13, 14; 15) ermöglichen, die Stopfen (3, 4) zum Beispiel durch Kleben, Einpressen, Anstecken, Schrauben oder durch eine Bajonettvorrichtung fest miteinander zu verbinden.

8. Kollier oder Armband nach einem der vorhergehenden Ansprüche, **dadurch gekennzeichnet, dass** das dekorative Ummantelungselement (9) aus einem brüchigen Werkstoff, wie zum Beispiel Keramik oder Glas, ausgeführt ist, und dass es unter satter Reibung auf den Fügungsmitteln (13, 14; 15) montiert ist.

9. Kollier oder Armband nach Anspruch 6, **dadurch gekennzeichnet, dass** das Rohr (15) und das dekorative Ummantelungselement (9) ein einziges Stück bilden, das fähig ist, die mechanischen Beanspruchungen zu ertragen.
